# EUROPÄISCHE PATENTSCHRIFT

(11) **EP 0 180 607 B1**
(45) Veröffentlichungstag und Bekanntmachung des Hinweises auf die Patenterteilung: **16.08.1989**
(21) Anmeldenummer: 85901985.3
(22) Anmeldetag: 02.05.1985
(51) Int. Cl.: F23D 11/40, F23D 11/00

(54) **VERBRENNUNGSVERFAHREN MIT IONISATIONSÜBERWACHUNG**
COMBUSTION PROCESS WITH IONIZATION MONITORING
PROCEDE DE COMBUSTION AVEC CONTROLE DE IONISATION

(30) Priorität: 05.05.1984 DE 3416711
(43) Veröffentlichungstag der Anmeldung: 14.05.1986
(73) Patentinhaber: KOTZMANN, Heinz, D-7142 Marbach 3 (DE)
(72) Erfinder: KOTZMANN, Heinz, D-7142 Marbach 3 (DE)
(74) Vertreter: Schuster, Gregor, Dipl.-Ing.
(86) Internationale Anmeldenummer: DE8500136
(87) Internationale Veröffentlichungsnummer: WO8505168

(56) Entgegenhaltungen:
- DE-A- 2 751 524
- DE-A- 2 809 415
- DE-A- 2 812 511
- FR-A- 2 202 580
- GB-A- 1 017 252
- US-A- 3 007 515

## Beschreibung

Die Erfindung geht aus von einem Verfahren zur Erzeugung einer russfreien Flamme an einem mit einem Ölsprühkegel und einem durch ein Gebläse erzeugten Verbrennungsluftstrom arbeitenden Olbrenner bzw. von einem Brennerkopf eines Ölbrenners nach der Gattung des Anspruchs 3.

Bei einer bekannten Vorrichtung dieser Art (DE-OS 28 09 415) ist der Flammbecher zur Veränderung der Flammgeometrie auf dem Düsenstock axial verschiebbar, wobei sich die Lage des Ölsprühkegels zu der des Flammbecherbodens ändert. Diese Änderung hat nicht nur eine Änderung der Lage des primären und sekundären Luftstroms zum Ölsprühkegel zur Folge, sondern auch eine an sich ungewünschte Änderung der zwischen Ölbrennerdüse und zentraler Becherbodenöffnung durchströmenden Leckluftmenge. Bei dem dabei stattfindenden Verbrennungsverfahren strömt diese Leckluftmenge in Axialrichtung und ungedrallt auf den Ölsprühkegel, wodurch die Flamme verlängert wird. Ausserdem wird bei diesem Verfahren der schraubenförmige Drall des primären Luftstroms durch den Leckluftanteil in seiner Geometrie nachteilig verändert und die gewünschte Homogenisierung des Luft- ölgemisches behindert.

Der Erfindung liegt demgegenüber die Aufgabe zugrunde, ein Verfahren bzw. einen Brennerkopf eines Ölbrenners der eingangs genannten Art zu entwickeln, bei dem die Geometrie der Flamme dem Feuerraum zur Verbesserung des Wirkungsgrades anpassbar ist, ohne dass Verkokungen im Düsenbereich auftreten.

Diese Aufgabe wird durch das erfindungsgemässe Verfahren oder durch die kennzeichnenden Merkmale des Anspruchs 3 gelöst. Diese erfinderische Lösung hat den Vorteil, dass die Tertiärluft gürtelartig in die bereits entzündete Flamme strömt und diese kürzt, ohne dass dadurch im Bereich der Ölbrennerdüse ein Hitzestau mit der Folge von Verkokungen eintritt. Dadurch, dass keine Leckluft unter den Ölsprühkegel gelangt, sind die tatsächlich zur Verbrennung gelangenden Primär- und Sekundärluftanteile stets gedrallt und damit in ihrer Luftströmung kontrolliert. Die Primärluft schraubt sich von unten an den Ölsprühkegel heran und bildet ein primäres, durch den Dralleffekt ermöglichtes Gasgemisch, das ionisierbar ist, so dass die hier erzielte Blauflamme nach dem lonisationsprizip überwachbar ist. Zudem wird dadurch vorteilhafterweise der Anteil an Stickoxiden wesentlich vermindert. Je nach Mengenaufteilung der drei Luftströme ergibt sich ohne Nachteil für die Verbrennungsqualität eine andere Flammenform, wobei der Sekundärluftanteil aufgrund seines zirkulären Dralls eine Überhitzung des zylindrischen Teils des Flammbechers unterbindet. Der Tertiärluftstrom verhindert ausserdem, dass die Flamme abreisst. Aufgrund der gezielten Luftführung erübrigen sich zusätzliche Hitzestaumittel oder Hitzeschutzmittel. Ein weiterer wesentlicher Vorteil besteht darin, dass die Zündelektroden, die bei den bekannten Ölbrennern ausserhalb des Flammbechers angeordnet sind, hier im Flammbecher angeordnet sein können, wodurch ein kompakter und dadurch fertigungsgünstiger sowie störungsfrei arbeitender Brennerkopf gewonnen wird. Nicht zuletzt neigt ein, nach dem erfindungsgemässen Verfahren arbeitender Brennerkopf nicht zu Resonanzerscheinungen, so dass er geräuscharm arbeitet.

Durch den Verfahrensschritt nach Anspruch 2 kann vorteilhafterweise die Flamme nach dem lonisationsprinzip überwacht werden.

Durch die kennzeichnenden Merkmale des Anspruchs 3 wird vorteilhafterweise erreicht, dass bei Verschieben des Flammbechers der Querschnitt des Ringkanals und damit die Luftmenge des tertiären Luftstroms geändert wird, ohne dass sich der primäre Luftstrom verändert oder dass unkontrollierbare Leckluftmengen entstehen. Da die Durchgangsquerschnitte für den primären und den sekundären Luftstrom fest liegen, bewirkt eine axiale Verschiebung des Flammkopfes mit der damit gegebenen Änderung der Drosselwirkung für den tertiären Luftstrom eine entsprechende Änderung der Luftmengen des primären und sekundären Luftstroms. Eine weitere Korrektur kann auch durch Änderung der Gesamtverbrennungsluftmenge vorgenommen werden.

Durch das Merkmal des Anspruchs 4 wird vorteilhafterweise erreicht, dass der in den Flammbecher eintretende primäre Teilluftstrom unmittelbar unter den Ölsprühkegel gelangt und dadurch eine Art Hitzeschild zur Düsenöffnung hin bildet.

Die Ausbildung nach Anspruch 5 hat den Vorteil, dass einerseits der austretende primäre Luftstrom als geschraubter Drall bereits den Anfang des Ölsprühkegels erfasst, um sehr früh eine Flammbildung zu ermöglichen und dass andererseits durch Austauschen dieses Einsatzrings auch der Durchgangsquerschnitt für den primären Luftstrom und damit die entsprechende Luftmenge änderbar ist. Die schraubenförmigen Kanäle können dabei abschnittsweise seitlich offen sein, um so einen zusätzlichen An- oder Ausströmquerschnitt zu ermöglichen.

Durch die Merkmale des Anspruchs 6 wird vorteilhafterweise erreicht, dass der tertiäre Luftstrom aus der axialen, geschraubten Richtung mit einer radialen Komponente in die Flamme umgelenkt wird, wobei ein strömungsgünstiger Übergang zwischen Ringkanal und Ringöffnung vorhanden ist.

Durch die Merkmale des Anspruchs 9 wird vorteilhafterweise erreicht, dass sich an dem durch die Luftströmung gekühlten Boden kein durch die Luftströmung gekühlten Boden kein Russ niederschlägt, was zu Störungen der Flammüberwachung oder der Luftströmung führen könnte.

Die Merkmale des Anspruchs 10 haben den Vorteil, dass bei extrem hoher Hitzebelastung kein Schaden am Flammbecher entstehen kann.

Zusätzliche Vorteile und vorteilhafte Ausgestaltungen der Erfindung sind der nachfolgenden Beschreibung, der Zeichnung und den Ansprüchen entnehmbar.

Ein Ausführungsbeispiel des Gegenstandes der Erfindung ist in zwei Varianten in der Zeichnung dargestellt und im folgenden näher beschrieben. Es zeigen
Fig. 1 einen Längsschnitt durch einen erfindungsgemässen Brennerkopf,
Fig. 2 einen Schnitt gemäss der Linie II--II in Fig. 1 und
Fig. 3 die zweite Variante im Teilschnitt entsprechend Fig. 1.

Bei der in Fig. 1 und 2 dargestellten ersten Variante ist ein Düsenstock 1 mit einer Ölbrennerdüse 2 in einem Brennerkopfeinsatz 3 achsgleich eingespannt, der koaxial in einem Mantelrohr 4 des Brennerkopfs befestigt ist.

Das Mantelrohr 4 wird auf der Seite 5 in das Gehäuse eines Gebläseölbrenners eingesetzt, so dass in Richtung des Pfeiles 1 Luft unter gewisser Pressung (Gebläsepressung) zuführbar ist. Zum Düsenstock 1 führt eine Ölleitung 6, durch die Heizöl der Ölbrennerdüse 2 zugeführt wird. Das Flammrohr 4 ist auf der der Eingangsseite 5 abgewandten Seite durch einen konischen Abschnitt 7 nach innen gezogen, so dass ein endgültiger Ausgangsluftquerschnitt 8 entsteht.

Der teilweise im Schnitt dargestellte Brennerkopfeinsatz 3 weist einen Flammbecher 9 auf mit einem zylindrischen Abschnitt 10 und einem Flammbecherboden 11. Die Wand des Flammbecherbodens 11 ist im Bereich der Ölbrennerdüse 2 durchbrochen, wobei sich an der Wand neben der Durchbrechung ein Dralleinsatzring 12 abstützt, der durch die Ölbrennerdüse 2 von unten an den Becherboden 11 gepresst wird. Dieser Ring 12 ist auswechselbar und weist schraubenförmige, schlitzartige Kanäle 13 auf, die abschnittsweise radiale Eintritts- bzw. Austrittsöffnungen aufweisen. Hierdurch ist es möglich, durch Auswechseln dieses Ringes 12 einen über die Kanäle 13 in den Flammbecher eintretenden primären Luftstrom einmal bezüglich seiner Richtung und zum anderen bezüglich seiner Menge vorzubestimmen. Die Austrittsschlitze 14 dieser Kanäle verlaufen, wie nicht näher ersichtlich, in radialere Richtung.

Der Flammbecherboden 11 ist ausserdem noch durchbrochen zur Aufnahme einerseits der lonisationssonde 15 und andererseits der Zündelektroden 16, von denen nur eine dargestellt ist.

Zwischen dem zylindrischen Abschnitt 10 des Flammbechers und dem Mantelrohr 4 besteht ein Ringkanal 17 zur Leitung eines weiteren Luftstroms, der in einen sekundären und in einen tertiären Luftstrom aufgeteilt wird. Dieser Ringkanal verjüngt sich bei 18 zwischen dem Abschnitt 7 des Mantelrohres 4 und der oberen Kante 19 des zylindrischen Abschnitts 10. Stromauf des Ringkanals 17 ist eine Drallvorrichtung 20 für den weiteren Luftstrom vorgesehen. Hierbei handelt es sich um einen Ring 21, in dem schrägverlaufende Kanäle 22 vorgesehen sind.

Im zylindrischen Abschnitt 10 sind einen Drall erzeugende schlitzartige Kanäle 24 vorgesehen, durch die Sekundärluft aus dem Ringraum 17 in den Flammbecher 9 gelangt. Je nach axialer Lage des Brennerkopfeinsatzes 3 zum Mantelrohr 4 kann der freie Durchgang 18 geändert werden, so dass für die Tertiärluft eine mehr oder weniger grosse Drossel entsteht. Je grösser die Drossel bei 18 ist, desto grösser ist die Menge an Sekundärluft, die über die Kanäle 24 in den Flammbecher einströmt. Auf diese Weise ist eine einfache Aufteilung der Luftmenge möglich in den durch die Kanäle 24 des Flammbechers strömenden Sekundäranteil und den durch die Drossel 18 strömenden Tertiäranteil.

Je nach Luftmenge, die durch die Kanäle 13 bzw. 24 in den Flammkopf 9 strömt, ändert sich die Geometrie der Flamme. Hierdurch kann auf sehr einfache Weise die Flamme dem jeweiligen Brennraum angepasst werden. Aufgrund des teilweise radial nach innen gerichteten Austritts der Primärluft aus den Kanälen 13 wird ausserdem ein Verkoken im Bereich des Düsenaustritts vermieden. Aufgrund der günstigen Luftführungen des Dralls und der Abstimmung derselben entsteht bereits im Flammbecher 9 eine ausreichende Leitfähigkeit für eine lonisationsflammenüberwachung und damit eine sehr kompakte Bauweise.

Bei der in Fig. 3 dargestellten Variante ist der Boden 111 des Flammbechers 109 gestuft ausgeführt, mit einer äusseren Ringfläche 30 und einer inneren Ringfläche 31. Die äussere Ringfläche 30 ist in Strömungsrichtung zurückgesetzt und nimmt die lonisationssonde 15 und die Zündelektroden 16 auf. Die schlitzartigen Kanäle 24 münden kurz oberhalb der äusseren Ringfläche 30 in den Flammbecher, so dass dieser erste Abschnitt der Mündungen der durch die Stufe gebildeten Zylinderwand 34 gegenüberliegt.

Der innere Ring 31 ist mit einer Keramikschicht 33 versehen, um ein Anhaften von Russschichten an dieser der Düse wegen kühl zu haltenden Stelle zu unterbinden.

## Patentansprüche

1. Verfahren zur Erzeugung einer russfreien Flamme an einem mit einem Ölsprühkegel und einem durch ein Gebläse erzeugten Verbrennungsluftstrom arbeitenden Ölbrenner, bei dem ein schraubenförmig verdrallter primärer Luftstrom in der Axialrichtung des Ölsprühkegels auf die Mantelfläche des Ölsprühkegels geleitet wird, ein weiterer, schraubenförmig verdrallter Luftstrom aufgeteilt wird in einen sekundären und einen tertiären Luftstrom, wobei der sekundäre Luftstrom nach weiterer Verdrallung stromab des primären Luftstroms der Flamme zugeführt wird und der tertiäre Luftstrom ohne weitere Verdrallung stromab des sekundären Luftstroms mit einer nach innen gerichteten radialen Komponente in die Flamme geleitet wird.

2. Verfahren nach Anspruch 1, dadurch gekennzeichnet, dass durch die Teilströme in Verbindung mit der Verbrennungswärme ein ionisierbares Ölgas gebildet wird und dass die Flammüberwachung durch Ionisation dieses Olgases erfolgt.

3. Brennerkopf eines Olbrenners, zur Durchführung des Verfahrens nach Anspruch 1, mit einem Mantelrohr (4) zur achsgleichen Aufnahme eines Düsenstocks (1 ), mit einer einen Ölsprühkegel erzeugenden Ölbrennerdüse (2), mit einem koaxial zum Mantelrohr (4) angeordneten und zu diesem axial verschiebbaren Flammbecher (9), in dessen Boden (11) auf Radien liegende Mündungen (14) für primären Luftstrom vorhanden sind, die zur Erzeugung eines schraubenförmigen Dralls mindestens abschnittsweise einen schraubenförmigen Verlauf aufweisen, mit einem Ringkanal (17) zwischen Mantelrohr (4) und Flammbecher (9) und mit einer radialen Strömungsverbindung (24) zwischen Ringkanal (17) und Flammbecherinnerem für den der Flamme zugeführten sekundären Luftstrom, die in der zylindrischen Wand (10) des Flammbechers (9) schräg zur Flammbechertangente verlaufende, sich axial ausdehnende schlitzförmige Kanäle (24) aufweist, durch die der sekundäre Luftstrom zylinderförmig (zirkulär) gedrallt wird, dadurch gekennzeichnet, dass stromab des Flammbechers (9) eine Ringöffnung (18) vorhanden ist, durch die der tertiäre Luftstrom aus dem Ringkanal (17) mit einer nach innen gerichteten, radialen Komponente in die Flamme geleitet wird, und dass im Ringkanal (17) eine Einrichtung (21) zur Erzeugung eines schraubenförmigen Dralls des weiteren Luftstroms mit entsprechenden Kanälen (22) bzw. Schlitzen vorhanden ist, welche stromauf der Strömungsverbindung zwischen Ringkanal und Flammbecherinnerem angeordnet ist.

4. Brennerkopf nach Anspruch 3, dadurch gekennzeichnet, dass die Ölbrennerdüse (2) gegenüber dem Boden (11) des Flammbechers (9) leicht zurückgesetzt ist.

5. Brennerkopf nach Anspruch 3 oder 4, dadurch gekennzeichnet, dass die Mündungen bzw. die schraubenförmigen Kanäle (13) für den primären Luftstrom in einem Einsatzring (12) angeordnet sind, der austauschbar und vorzugsweise zur Ölbrennerdüse (2) hin abdichtend durch diese am Flammbecherboden (11) festspannbar ist.

6. Brennerkopf nach einem der Ansprüche 3 bis 5, dadurch gekennzeichnet, dass das Mantelrohr (4) auf der dem Brennraum zugewandten Seite (7) zur Erzielung der nach innen gerichteten radialen Komponente des tertiären Luftstroms nach innen gezogen ist, und dass der dadurch gebildete verjüngte Ausgangsquerschnitt (8) mit dem stromabseitigen Ende (19) des zylindrischen Abschnitts (10) des Flammbechers (9) die Ringöffnung (18) (Durchgangsdrossel) für den tertiären Luftstrom bildet.

7. Brennerkopf nach Anspruch 6, dadurch gekennzeichnet, dass der Flammbecher (9) mit einem die Ölbrennerdüse (2) tragenden Düsenstock (1) verbunden ist, und dass beim Verschieben des Flammbechers (9) zur Luftmengenverstellung die Ölbrennerdüse (2) mit Ölsprühkegel mitverschoben wird.

8. Brennerkopf nach einem der Ansprüche 3 bis 7, dadurch gekennzeichnet, dass der Geber (15) der Flammüberwachung und die Zündelektroden (16) innerhalb des Flammbechers (9) angeordnet sind.

9. Brennerkopf nach einem der Ansprüche 3 bis 8, dadurch gekennzeichnet, dass der Böden (111) des Flammbechers (109) abgestuft oder ballig ausgebildet ist, mit einem in Strömungsrichtung zurückgesetzten, die Geber (15, 16) aufnehmenden äusseren Ringabschnitt (30) und.einem herausragenden, die Führung (Einsatzring (12) ) des primären Luftstroms aufnehmenden inneren Ringabschnitt (31).

10. Brennerkopf nach Anspruch 9, dadurch gekennzeichnet, dass das Innere des Flammbechers (109), insbesondere der innere Ringabschnitt (31) mindestens abschnittsweise mit einer lsolierschicht (33), vorzugsweise aus Keramik oder Oxydkeramik versehen ist.

## Revendications

1. Procédé visant à engendrer une flamme sans suie sur un brûleur à fuel fonctionnant à l'aide d'un cône de pulvérisation de fuel et avec un courant d'air de combustion produit par un ventilateur, avec lequel un courant d'air primaire imprimé d'un mouvement en spirale est dirigé dans le sens axial du cône de pulvérisation de fuel sur l'enveloppe de ce même cône cependant qu'un autre courant d'air également imprimé d'un tel mouvement en spirale se partage en un courant d'air secondaire et en un courant d'air tertiaire, le courant secondaire étant amené à la flamme au terme d'un nouveau mouvement rotatoire, en aval du courant d'air primaire, le courant d'air tertiaire étant, lui, dirigé vers la flamme sans nouveau mouvement rotatoire en aval du courant d'air secondaire avec une composante radiale orientée vers l'intérieur.

2. Procédé selon la revendication 1, caractérisé par le fait qu'il se constitue grâce aux courants partiels un gaz d'huile ionisable en liaison avec la chaleur engendrée par la combustion et que le contrôle de la flamme se fait par ionisation de ce gaz d'huile.

3. Tête d'un brûleur à fuel, nécessaire à la réalisation du procédé selon la revendication 1, comportant un tube enveloppe (4), servant à abriter dans le sens de l'axe un porte-buse (1 ), une buse (2) à brûleur à fuel donnant naissance à un cône de pulvérisation de fuel, une coupelle à flamme (9) disposée coaxialement par rapport au tube enveloppe (4) et déplaçable axialement par rapport à celui-ci, dans le fond (11) de laquelle se trouvent des ouvertures (14) situées sur des rayons, prévues pour le courant d'air primaire et présentant du moins par tronçons un parcours en spirale afin d'engendrer un mouvement en spirale, comportant par ailleurs un canal annulaire (17) entre le tube enveloppe (4) et la coupelle à flamme (9) ainsi qu'un passage d'écoulement (24) radial ménagé entre le canal annulaire (17) et l'intérieur de la coupelle pour le courant d'air secondaire amené à la flamme, passage qui possède des conduits (24) en forme de fentes dans la paroi cylindrique (10) de la coupelle (9), présentant un tracé oblique par rapport à la tangente de la coupelle et s'étendant dans le sens axial, à travers lesquels le courant d'air secondaire prend la forme d'un cylindre (circulaire) sous l'effet du mouvement rotatoire, caractérisée par le fait qu'il se trouve en aval de la coupelle à flamme (9) un orifice annulaire (18) à travers lequel est dirigé vers la flamme le courant d'air tertiaire sortant du canal annulaire (17) avec une composante radiale orientée vers l'intérieur, et encore par le fait qu'il existe dans ce canal annulaire (17), un dispositif (21 ) permettant de produire un mouvement en spirale de l'autre courant d'air par le biais d'autres conduits (22), voire de fentes, dispositif qui est disposé en amont du passage d'écoulement situé entre le canal annulaire et l'intérieur de la coupelle.

4. Tête du brûleur selon la revendication 3, caractérisée par le fait que la buse (2) du brûleur à fuel est placée légèrement en recul, par rapport au fond (11 ) de la coupelle (9).

5. Tête du brûleur selon la revendication 3 ou 4, caractérisée par le fait que les ouvertures, voire les conduits en spirale (13) réservés au courant d'air primaire sont disposés dans une bague rapportée (12). Cette bague est échangeable et, étanchéi- fiant de préférence en direction de la buse (2) du brûleur, peut être serrée sur le fond (11) de la coupelle grâce à la buse.

6. Tête du brûleur selon l'une des revendications 3 à 5, caractérisée par le fait que le tube enveloppe (4) sur la face (7) orientée vers la chambre de combustion est incurvé pour l'obtention des composantes radiales orientées vers l'intérieur du courant d'air tertiaire, et par le fait que la section transversale effilée (8) de la sortie ainsi constituée forme avec l'extrémité (19) en aval du tronçon cylindrique (10) de la coupelle (9), l'orifice annulaire (18) (étranglement) réservé au courant d'air tertiaire.

7. Tête du brûleur selon la revendication 6, caractérisée par le fait que la coupelle à flamme (9) est reliée à un porte-buse (1 ) qui porte la buse (2) du brûleur, comme son nom l'indique, et par le fait que, lors du déplacement de la coupelle (9) pour le réglage du débit de l'air, la buse (2) comportant un cône de pulvérisation de fuel se déplace en même temps.

8. Tête du brûleur selon l'une des revendications 3 à 7, caractérisée par le fait que le transmetteur (15) du contrôle de la flamme ainsi que les électrodes d'amorçage (16) sont disposés à l'intérieur de la coupelle à flamme (9).

9. Tête du brûleur selon l'une des revendications 3 à 8, caractérisée par le fait que le fond (111) de la coupelle (109) a une configuration bombée ou en gradins, comportant un tronçon circulaire extérieur (30) décalé en arrière selon le sens de l'écoulement, abritant les transmetteurs (15,16), et un tronçon circulaire intérieur (31 ) en saillie abritant le guidage (bague rapportée (12) ) du courant d'air primaire.

10. Tête du brûleur selon la revendication 9, caractérisée par le fait que l'intérieur de la coupelle à flamme (109), le tronçon annulaire intérieur (31 ) notamment, est doté par tronçon du moins d'une couche isolante (33) de préférence en céramique ou en céramique d'oxyde.

## Claims

1. Process for the production of a sootless flame on an oil burner operating with an oil atomizing cone and a combustion-air flow generated by a blower, where a helically swirled primary air flow is passed onto the lateral surface of the oil atomizing cone in the axial direction of the oil atomizing cone, a further helically swirled air flow is divided into a secondary and tertiary air flow, the secondary air flow being further swirled and then fed to the flame downstream of the primary air flow and the tertiary air flow being passed into the flame with an inwardly-directed radial component without further swirling downstream of the secondary air flow.

2. Process as per Claim 1, characterized by the fact that an ionizable oil gas is formed by the partial flows in conjunction with the heat of combustion and that flame monitoring is accomplished by ionization of this oil gas.

3. Burner head of an oil burner for implementing the process as per Claim 1 with a tubular shell (4) for coaxial mounting of a nozzle pipe (1), with an oil burner nozzle (2) producing an oil atomizing cone, with a flame cup (9), positioned co-axially to the tubular shell (4) and axially displaceable in relation to it, in the bottom of which (11) there are mouths (14) for the primary air flow located on radii, these having at least a partially helical profile in order to generate a helical swirl, with an annular channel (17) between the tubular shell (4) and the flame cup (9) and with a radial flow connection (24) between the annular channel (17) and the inside of the flame cup for the secondary air flow fed to the flame, this connection having axially expanding, slit-like channels (24) which run at an angle to the flame cup tangent in the cylindrical wall (10) of the flame cup (9) and give the secondary air flow its cylindrical (circular) swirl, characterized by the fact that there is an annular opening (18) downstream of the flame cup (9), through which the tertiary air flow from the annular channel (17) is directed into the flame with an inwardly-directed radial component, and that the annular channel (17) contains a device (21 ) for generation of a helical swirl of the further air flow with corresponding channels (22) or slits, this being located upstream of the flow connection between the annular channel and the inside of the flame cup.

4. Burner head as per Claim 3, characterized by the fact that the oil burner nozzle (2) is slightly recessed in relation to the bottom (11) of the flame cup (9).

5. Burner head as per Claim 3 or 4, characterized by the fact that the mouths and/or the helical channels (13) for the primary air flow are arranged in a ring insert (12), which can be exchanged and, preferably forming a seal against the oil burner nozzle (2), can be clamped firmly in place by the latter on the bottom (11) of the flame cup.

6. Burner head as per one of the Claims 3 to 5, characterized by the fact that the tubular shell (4) tapers inwards on the side (7) facing the combustion chamber in order to achieve the inwardly-directed radial component of the tertiary air flow, and that the tapered outlet cross-section (8) formed in this way, together with the end (19) of the cylindrical section (10) of the flame cup (9) facing away from the flow, forms the annular opening (18) (flow restrictor) for the tertiary air flow.

7. Burner head as per Claim 6, characterized by the fact that the flame cup (9) is connected to a nozzle pipe (1) bearing the oil burner nozzle (2), and that when the flame cup (9) is shifted to adjust the air volume, the oil burner nozzle (2) with oil atomizing cone is also displaced.

8. Burner head as per one of the Claims 3 to 7, characterized by the fact that the flame monitor transmitter (15) and the initiating electrodes (16) are located inside the flame cup (9).

9. Burner head as per one of the Claims 3 to 8, characterized by the fact that the bottom (111) of the flame cup (109) is of stepped or crowned design, with an outer annular segment (30), recessed in the flow direction, to accommodate the transmitters (15, 16) and a projecting inner annular segment (31 ) to accommodate the guide (insert ring (12) ) of the primary air flow.

10. Burner head as per Claim 9, characterized by the fact that the inside of the flame cup (109), particularly the inner annular segment (31), is at least partially provided with an insulating layer (33), preferably made of ceramic or oxide-ceramic material.
